# FASCICULE DE BREVET EUROPEEN

(11) **EP 0 765 989 B1**
(45) Date de publication et mention de la délivrance du brevet: **15.07.1998**
(21) Numéro de dépôt: 96390012.1
(22) Date de dépôt: 20.09.1996
(51) Int. Cl.: E06B 3/26

(54) **Procédé de fabrication d'un profilé composite de menuiserie et profilé composite obtenu**
Verfahren zur Herstellung eines Verbundprofils und dementsprechend erzeugtes Verbundprofil
Method of making a composite profile and composite profile made accordingly

(30) Priorité: 28.09.1995 FR 9511639
(43) Date de publication de la demande: 02.04.1997
(73) Titulaire: Alumafel, S.A., 01013 Vitoria-Gasteiz (ES)
(72) Inventeur: Marcusse, Alain, 01009 Vitoria (ES); Simonato, Gilbert, 01009 Vitoria (ES)
(74) Mandataire: Cabinet BARRE LAFORGUE & associés

(56) Documents cités:
- EP-A- 0 311 850
- EP-A- 0 385 159
- DE-A- 3 407 528
- FR-A- 2 411 950

## Description

L'invention concerne un profilé composite de menuiserie du type comprenant au moins deux profilés métalliques en alliage extrudable, en particulier alliage d'aluminium, séparés l'un de l'autre sans zone de contact et reliés par des barrettes de jonction en un matériau à faible conductivité thermique en vue de réaliser une coupure thermique entre les deux profilés métalliques.

Les profilés composites de ce type, connus depuis quelques années, permettent d'obtenir des menuiseries bénéficiant de bonnes qualités d'isolation thermique grâce à une rupture des ponts thermiques que constituent les profilés entièrement métalliques dans les menuiseries traditionnelles plus anciennes. Ces profilés composites sont mis en oeuvre en disposant l'un des profilés métalliques, dit profilé externe, du côté extérieur du bâtiment, et l'autre, dit profilé interne, du côté intérieur ; les barrettes de jonction, généralement en polyamide, assurent une liaison rigide entre ces profilés métalliques et confèrent au profilé composite un caractère indéformable tout en supprimant la continuité métallique entre extérieur et intérieur.

Toutefois, ces profilés composites connus ont un défaut consistant dans leur encombrement beaucoup plus important que celui des profilés traditionnels entièrement métalliques. En effet, dans le sens transversal, ces profilés composites cumulent la dimension transversale du profilé interne, celle des barrettes de jonction et celle du profilé externe. Or, le profilé interne possède une rainure fonctionnelle de guidage d'organes (paumelles, gâches, tringles coulissantes, renvois de mécanismes...) et sa dimension transversale est conditionnée par celle de cette rainure fonctionnelle. Si l'on veut utiliser des organes standardisés de résistance mécanique satisfaisante, cette rainure impose une dimension transversale du profilé interne qui est sensiblement du même ordre que celle des profilés entièrement métalliques traditionnels : les profilés composites connus sont ainsi notablement plus encombrants dans le sens transversal que ces profilés traditionnels puisqu'il s'y rajoute les barrettes de jonction et le profilé externe.

Il convient de souligner que la rainure fonctionnelle du profilé interne présente une fonction de guidage et le cas échéant de fixation des organes précités et doit être à la fois, précise dans ses formes afin de servir de logement auxdits organes (forme précise conjuguée de celle desdits organes), et résistante pour assurer une tenue satisfaisante des organes qui sont logés et le cas échéant, fixés dans celle-ci. C'est la raison pour laquelle, dans les profilés composites connus comme dans les profilés entièrement métalliques traditionnels, cette rainure fonctionnelle est extrudée d'un seul tenant avec le profilé métallique interne. Il est à noter qu'il existe des profilés composites dormants dans lesquels le profilé externe (de dimension transversale réduite) possède une ou des rainures pour le raccorder et le sceller à une paroi ou un mur. Toutefois, de telles rainures n'ont pas pour fonction de recevoir et guider des organes du type précité et seraient inaptes à assurer cette fonction en raison de leur position, leur forme, leur dimensionnement et leur structure (cf EP-A-0.385.159, FR-A-2.411.950).

La présente invention se propose de réduire l'encombrement des profilés composites connus ; elle vise à fournir des profilés composites compacts, bénéficiant d'une coupure thermique et possédant une rainure fonctionnelle de forme précise et de résistance mécanique adaptée pour le guidage et le cas échéant la fixation des organes classiques qui sont destinés à équiper lesdits profilés (paumelles, gâches, renvois de mécanismes, tringles coulissantes...).

A cet effet, le procédé visé par l'invention pour fabriquer de tels profilés composites est du type dans lequel on sertit au moins une barrette de jonction en un matériau à faible conductivité thermique dans des rainures de sertissage de deux profilés métalliques, interne et externe, en alliage extrudable, le profilé interne comprenant une cage tubulaire et présentant une épaisseur transversale supérieure à celle du profilé externe pour recevoir les organes fonctionnels de la menuiserie ; selon la présente invention, ledit procédé se caractérise en ce qu'on réalise par extrusion un profilé interne de départ dans lequel une première aile fonctionnelle destinée à délimiter une rainure fonctionnelle est disposée dans le prolongement d'un becquet de sertissage en position inclinée vers une seconde aile fonctionnelle délimitant ladite rainure et en ce que, lors du sertissage dudit becquet, on redresse la première aile fonctionnelle pour la disposer en position symétrique de la seconde aile fonctionnelle.

Selon un mode de mise en oeuvre préféré, le procédé conforme à l'invention comprend la combinaison des opérations suivantes :
(a) on réalise par extrusion un profilé interne de départ présentant les caractéristiques suivantes :
   . au moins une rainure de sertissage est bordée par un becquet de sertissage prolongé par une première aile fonctionnelle portant un talon d'appui du côté extérieur,
   . ledit becquet et ladite aile présentent une position angulaire telle que l'angle d'ouverture de la rainure de sertissage est supérieur à son angle d'ouverture en position sertie et que l'aile se trouve inclinée vers la seconde aile fonctionnelle définie ci-après,
   . une seconde aile fonctionnelle est située sur le profilé interne en regard de la première aile fonctionnelle, de façon à permettre de constituer une rainure fonctionnelle entre la première et la seconde aile fonctionnelle,
(b) on réalise par extrusion un profilé externe de départ présentant au moins une rainure de sertissage bordée par un becquet de sertissage ayant une position angulaire telle que l'angle d'ouverture de ladite rainure de sertissage est supérieur à son angle d'ouverture en position sertie,
(c) on réalise un moletage à l'entrée des rainures de sertissage des profilés interne et externe,
(d) on met en place entre les profilés interne et externe la ou les barrettes de jonction, chaque barrette comprenant à ses deux extrémités des bourrelets qui sont insérés dans les rainures de sertissage des profilés,
(e) on opère le sertissage de chaque barrette de jonction en au moins trois phases (de préférence mais non nécessaire dans l'ordre qui suit) :
   (1) amorce de sertissage : on amène le becquet de sertissage et la première aile fonctionnelle du profilé interne à plier vers la barrette de jonction par une pression exercée sur le talon d'appui de façon à refermer partiellement la rainure de sertissage dudit profilé interne et à réduire l'inclinaison de la première aile fonctionnelle, et simultanément on amène le becquet de sertissage du profilé externe à plier vers la barrette de jonction par une pression exercée sur ledit becquet de façon à refermer partiellement la rainure de sertissage dudit profilé externe,
   (2) sertissage définitif du profilé interne : on réalise une opération analogue à l'opération (1) mais avec une pression plus élevée sur le talon d'appui du profilé interne de façon à obtenir un pliage de son becquet de sertissage et de sa première aile fonctionnelle tel que la rainure de sertissage dudit profilé interne se referme jusqu'à son angle de sertissage et que la première aile fonctionnelle vienne se disposer en fin de pliage en position sensiblement symétrique de la seconde aile fonctionnelle de façon à constituer la rainure fonctionnelle,
   (3) sertissage définitif du profilé externe : on amène le becquet de sertissage du profilé externe à plier vers la barrette par une nouvelle pression exercée sur ledit becquet telle que la rainure de sertissage dudit profilé externe se referme jusqu'à son angle de sertissage.

Il est à noter que le talon d'appui de la première aile fonctionnelle peut être constitué par une zone de cette aile située en continuité avec la surface de celle-ci ; de préférence ce talon d'appui sera formé par une surépaisseur située du côté extérieur de l'aile en vue de limiter les risques de déformation de celle-ci lors des deux premières phases de sertissage.

Le procédé de l'invention se caractérise donc par les dispositions essentielles suivantes :

La rainure fonctionnelle est extrudée avec le profilé interne de départ mais une de ses ailes fonctionnelles n'est plus portée par le flanc de ce profilé mais est déportée et vient prolonger le becquet de sertissage dudit profilé ; sa position est inclinée vers la seconde aile fonctionnelle afin de permettre une reconstitution de la rainure fonctionnelle après sertissage.

Le sertissage est réalisé de façon progressive par des pressions modérées à chaque phase dans des conditions propres à éviter, d'une part, un cintrage des profilés dans le sens longitudinal, d'autre part, des déformations accidentelles de la première aile fonctionnelle, enfin les risques d'affaiblissement de la zone de pliage située au pied du becquet qui porte ladite première aile fonctionnelle. Au terme du sertissage, cette première aile fonctionnelle se trouve déportée vers les barrettes de jonction par rapport au profilé interne dans une position symétrique de la seconde aile fonctionnelle. La rainure fonctionnelle est ainsi constituée avec une forme précise ; venant d'extrusion, sa tenue mécanique est satisfaisante et convient parfaitement à la mise en place des divers organes standards appelés à équiper le profilé.

Comme l'illustrent les figures schématiques 1 et 2, le profilé composite conforme à l'invention est beaucoup plus compact qu'un profilé composite de type connu ayant la même rainure fonctionnelle. La figure 1 schématise ce profilé composite connu avec une rainure fonctionnelle de largeur donnée -R-. Son encombrement E est sensiblement définie par la somme Pₑ + Bⱼ + Pᵢ (largeur du profilé externe, largeur intercalaire des barrettes de jonction, largeur du profilé interne) ; la largeur Pᵢ du profilé interne est notablement supérieure à celle de la rainure R (puisque celle-ci est entièrement située au droit du profilé interne avec un décalage de l'aile A pour permettre le sertissage du becquet Q lors de la fabrication). La figure 2 schématise le profilé composite de l'invention : le déport de la première aile fonctionnelle vers les barrettes de jonction permet une réduction significative de l'encombrement de ce profilé composite comme l'illustrent les figures. Il faut souligner que, pour des menuiseries de bâtiment, cette réduction d'encombrement constitue un avantage important en pratique qui permet une mise en oeuvre des profilés composites conformes à l'invention dans des conditions dimensionnelles pratiquement similaires à celles des profilés traditionnels entièrement métalliques.

Le profilé composite obtenu par le procédé de l'invention se caractérise donc en ce que :
- le profilé interne adapté pour recevoir les organes fonctionnels de la menuiserie possède au moins un becquet qui est prolongé par une aile, dite première aile fonctionnelle, déportée sur une face du profilé composite vers les barrettes de jonction,
- le profilé interne est pourvu, sur cette face, d'une seconde aile fonctionnelle située en regard de la première aile fonctionnelle, et séparée de celle-ci d'une distance (R) correspondant à la dimension des organes fonctionnels de menuiserie,
- la première aile fonctionnelle et la seconde aile fonctionnelle sont conformées pour délimiter une rainure fonctionnelle de largeur -R- en vue du guidage des organes fonctionnels de menuiserie, ladite rainure fonctionnelle s'étendant au droit de la cage tubulaire du profilé interne et au droit des barrettes de jonction.

Par ailleurs, selon un mode de mise en oeuvre préféré du procédé de l'invention, les trois phases de sertissage sont exécutées au moyen de roues de sertissage qui présentent, chacune, sur leur pourtour, deux bandes circulaires de diamètres différents : chaque roue est positionnée de façon que sa bande de diamètre réduit soit disposée en regard du talon d'appui du profilé interne, et que son autre bande, de diamètre plus élevé, soit disposée en regard du becquet de sertissage du profilé externe.

D'autres caractéristiques, buts et avantages de l'invention ressortiront de la description qui suit en référence aux dessins annexés, lesquels présentent, à titre d'exemples non limitatifs, des modes de réalisation de l'invention ; sur ces dessins :
- les figures 1 et 2, déjà commentées, sont des schémas illustrant respectivement un profilé composite connu et un profilé composite conforme à l'invention de mêmes caractéristiques générales,
- la figure 3 est une vue d'un profilé interne de départ utilisé dans le procédé de l'invention,
- la figure 4 est une vue de détail de la première aile fonctionnelle de ce profilé interne,
- la figure 5 est une vue d'un profilé externe de départ utilisé dans le procédé de l'invention,
- la figure 6 est une vue schématique illustrant le moletage de becquets de sertissage du profilé interne,
- la figure 7 est une vue de l'ensemble : profilé interne de départ, profilé externe de départ et barrettes de jonction, après insertion de ces dernières dans les rainures de sertissage des profilés interne et externe,
- les figures 8a et 8b sont des vues schématiques illustrant la première phase de sertissage (à la figure 8a, le profilé est représenté avant exécution de la phase de sertissage, les roues étant représentées écartées pour rendre cette figure plus claire ; la figure 8b est une vue de détail en fin de phase),
- la figure 9a est une vue schématique illustrant la deuxième phase de sertissage (mêmes commentaires que précédemment), la figure 9b étant une vue schématique de détail en fin de phase,
- la figure 10a est une vue schématique illustrant la troisième phase de sertissage (mêmes commentaires que précédemment), la figure 10b étant une vue schématique de détail en fin de phase,
- la figure 11a est une vue schématique illustrant l'opération finale de calibrage (mêmes commentaires que précédemment), la figure 11b étant une vue schématique de détail en fin de calibrage,
- la figure 12 est une vue du profilé composite à rainure fonctionnelle simple, obtenu par le procédé de l'invention,
- la figure 13 montre un angle de cadre d'ouvrant, réalisé avec le profilé composite de la figure 12,
- la figure 14 est une vue d'un profilé composite à rainure fonctionnelle double conforme à l'invention,
- la figure 15 montre un montant de battement central d'un cadre d'ouvrant, réalisé avec le profilé composite de la figure 14.

Le procédé de l'invention vise à fabriquer un profilé composite de menuiserie, compact, présentant une coupure thermique et possédant les diverses structures fonctionnelles de ce type de profilé, en particulier une rainure fonctionnelle pour la mise en place d'organes fonctionnels appelés à équiper la menuiserie : paumelles, gâches, tringles coulissantes, renvois de mécanismes...

Le procédé utilise un profilé interne de départ 1 en alliage d'aluminium dont un exemple est représenté aux figures 3 et 4, un profilé externe de départ 2 en alliage d'aluminium dont un exemple est représenté à la figure 5 et deux barrettes de jonction en polyamide telles que barrettes 3 que l'on aperçoit à la figure 7.

Le profilé interne de départ 1, réalisé par extrusion, comprend de façon connue une cage pour équerre 4 présentant une section de forme générale rectangulaire. Une face 4a de cette cage est prolongée par une aile porte-joint 5. La face contigüe 4b est pourvue d'une rainure de parclose 6. La face 4c qui est destinée à venir en regard avec le profilé externe, porte :
- un becquet de sertissage 7 qui est prolongé d'une première aile fonctionnelle 8 décrite en détail plus loin,
- un becquet fixe 9 situé en regard du becquet de sertissage 7 en vue de délimiter avec celui-ci une première rainure de sertissage 10 en forme de queue d'aronde,
- un becquet de sertissage 11 situé de l'autre côté de la face 4c,
- un becquet fixe 12 situé en regard du becquet de sertissage 11 en vue de délimiter avec celui-ci une seconde rainure de sertissage 13 en forme de queue d'aronde.

Enfin, la face 4d du profilé porte une seconde aile fonctionnelle 14 qui est appelée, après sertissage, à délimiter avec la première aile fonctionnelle 8 la rainure fonctionnelle déjà évoquée, référencée en 15 à la figure 3.

Le becquet de sertissage 7 (que l'on aperçoit en détail à la figure 4) de même que le becquet de sertissage 11 sont réalisés, lors de l'extrusion du profilé, de façon à former un angle d'ouverture α avec le fond de la rainure compris entre 70° et 80°, en particulier de l'ordre de 75°. Les becquets fixes 9 et 12 forment un angle d'ouverture β avec le fond de la rainure qui correspond à l'angle d'ouverture de la rainure en position sertie ; cet angle β est inférieur à l'angle α d'une valeur comprise entre 15° et 25°, en particulier de l'ordre de 20° (en l'exemple β = 55°).

La première aile fonctionnelle 8 qui prolonge le becquet 7 est constituée par une extension 16 dudit becquet, par un talon d'appui 17 en saillie du côté extérieur et par un retour 18. Ces éléments sont réalisés avec une précision et des dimensions telles qu'ils sont aptes, une fois en place, à supporter les contraintes appelées à être transmises par le profilé interne aux organes fonctionnels qui viendront se loger dans la rainure fonctionnelle (ces contraintes, de valeur élevée, étant appliquées au profilé interne par les éléments de remplissage et transmises aux organes fonctionnels par ledit profilé interne). L'extrusion est réalisée de sorte que l'angle interne γ entre le becquet et l'extension soit égale à 90° et que l'angle interne δ entre le retour et l'extension soit supérieur à 90° d'une valeur de correction inférieure à 5°, en particulier sensiblement égale à 3°. Un arrondi 19 est prévu dans l'angle δ pour faciliter, comme on le verra plus loin, le calibrage précis de cet angle après sertissage.

Le becquet de sertissage 7 est relié à la paroi 4c du profilé par une zone de pliage 20 d'épaisseur adaptée pour autoriser, lors du sertissage, un pivotement vers l'extérieur de l'ensemble becquet 7/aile 8, l'angle de pivotement ε = α - β étant compris entre 15° et 25°. La première aile fonctionnelle 8 est extrudée de façon à se trouver inclinée vers la seconde aile fonctionnelle 14 de cet angle ε (matérialisé à la figure 4 entre le flanc de la rainure fonctionnelle 15 et la direction du fond de la rainure de sertissage 10).

La seconde aile fonctionnelle 14 qui est située en regard de la première sur la face 4d est constituée par une ailette 21 orthogonale à la face 4d et un retour 22 orthogonal à l'ailette 21. Ces éléments ont une géométrie correspondant à celle de l'extension 16 et du retour 18 de la première aile fonctionnelle de façon à délimiter après sertissage une rainure fonctionnelle de section rectangulaire.

Il convient de souligner que tous les éléments précités, venus d'extrusion, sont en alliage d'aluminium d'un seul tenant avec le profilé interne et présentent un positionnement précis par rapport à celui-ci.

Le procédé conforme à l'invention utilise par ailleurs un profilé externe de départ 2 (figure 5) réalisé par extrusion, qui comprend une paroi 23 dotée du côté extérieur d'une aile porte-joint 24. Du côté opposé (appelé à venir en regard du profilé interne), la paroi 23 porte :
- deux becquets de sertissage 25 et 26 identiques au becquet de sertissage 11 du profilé interne,
- deux becquets fixes 27 et 28 identiques aux becquets fixes 9, 12 du profil interne.

Ces becquets délimitent des rainures de sertissage 29 et 30 en forme de queue d'aronde dont les angles d'ouverture sont supérieurs aux angles d'ouverture des rainures en position sertie (comme pour les rainures de sertissage du profilé interne).

Avant insertion des barrettes de jonction, on réalise un moletage des becquets de sertissage 7, 11, 25, 26 et becquets fixes 9, 12, 27, 28 du profilé interne et du profilé externe. La figure 6 illustre cette opération sur le profilé interne. Ce moletage constitué par une succession de dentures 31 est réalisé à l'entrée de chaque rainure de sertissage de façon à être plus important du côté du becquet de sertissage 7, 11, 25, 26 (becquet appelé à être replié).

Ce moletage est destiné à supprimer tout risque de glissement longitudinal des barrettes de jonction 3 après sertissage dans les rainures. Il est réalisé au moyen d'une machine à moleter du type classique, équipée de deux disques dentés sur leur pourtour extérieur. Des galets d'appui permettent de faire défiler chaque profilé de départ 1 et 2 sous ces disques dentés qui impriment une déformation par fluage à l'entrée des rainures de sertissage de ces profilés. Les disques sont positionnés par rapport au profilé pour que cette déformation soit plus importante du côté des becquets de sertissage.

Les barrettes de jonction 3 sont ensuite insérées dans les rainures de sertissage des profilés 1 et 2 pour obtenir un ensemble tel que représenté à la figure 7.

Chaque barrette en polyamide comporte à ses deux extrémités des bourrelets tels que 32, de forme conjuguée de celle des rainures de sertissage. Ces bourrelets sont insérés dans lesdites rainures de sertissage sur une machine de type connu comprenant des doigts de guidage des barrettes dans lesquels elles viennent se loger et des galets assurant l'avancement de celles-ci à l'intérieur des doigts de guidage : les rainures de sertissage des profilés sont alignées avec la sortie de ces doigts de guidage et chaque barrette est amenée à glisser dans la rainure de sertissage correspondante par l'action des galets d'avancement.

On obtient ainsi un ensemble profilé prêt au sertissage tel que représenté à la figure 7, composé de deux profilés en aluminium 1, 2 reliés entre eux par deux barrettes de jonction en polyamide 3.

Le sertissage est ensuite exécuté en trois phases successives qui sont détaillées ci-après.

La première phase de sertissage illustrée aux figures 8a et 8 b opère une amorce de sertissage, en refermant partiellement les quatre rainures de sertissage des deux profilés 1 et 2. Cet effet est obtenu en exerçant une pression, d'une part, sur le talon d'appui 17 du profilé interne, d'autre part, sur les becquets de sertissage 11, 25 et 26 des profilés interne et externe (flèches dessinées à la figure 8b). Cette pression plie le becquet 7 de sertissage vers la barrette de jonction 3 correspondante, réduit l'inclinaison de la première aile fonctionnelle 8, et plie les becquets de sertissage 11, 25 et 26 vers les barrettes de jonction correspondantes.

A cet effet, on amène l'ensemble profilé à se déplacer entre deux roues de sertissage 33 et 34 à axe vertical entraînées en synchronisation. Des rouleaux d'appui tels que 35 et 36, à axe horizontal, guident les profilés qui sont entraînés longitudinalement sur ces galets par la rotation des roues de sertissage.

La première roue 33, située du côté de l'aile fonctionnelle 8, possède sur son pourtour deux bandes circulaires 37 et 38 de diamètres différents. La bande 37 de diamètre réduit vient au contact du talon d'appui 17 du profilé interne, et l'autre 38 de diamètre plus élevé vient au contact du becquet de sertissage 25 du profilé externe.

La seconde roue 34 disposée à l'opposé de la première possède sur son pourtour une bande circulaire uniforme 39 qui vient au contact des becquets de sertissage 11 et 26 du profilé interne et du profilé externe.

La figure 8a montre les roues de sertissage 33 et 34 supposée en position écartée avant réglage de leur position par l'intermédiaire de vis micrométriques (les profilés sont représentés avant sertissage à cette figure). La figure de détail 8b montre les roues de sertissage en position de travail à une distance calibrée des profilés pour exercer les pressions précitées. Le passage des profilés entre lesdites roues opère une amorce de sertissage des becquets de sertissage, sans déformation parasite de l'aile fonctionnelle 8 qui a simplement pivoté avec son becquet 7, ni risque de cintrage des profilés compte tenu des pressions modérées exercées.

Les figures 9a et 9b illustrent la phase de sertissage suivante, au cours de laquelle le profilé interne 1 est serti de façon définitive. Cette phase est mise en oeuvre par un processus analogue au précédent au moyen de deux roues de sertissage 40 et 41, entraînées en synchronisation et situées en aval des deux autres par rapport au sens de cheminement de l'ensemble profilé. La figure 9a montre ces roues 40 et 41 supposées en position écartée avant réglage, les profilés n'ayant pas encore subi la phase de sertissage visée ; la figure 9b montre les roues de sertissage 40, 41 en position de travail à une distance calibrée des profilés.

La première roue de sertissage 40, située du côté de l'aile fonctionnelle 8, possède sur son pourtour deux bandes circulaires 42 et 43 de diamètres différents. La bande 42 de diamètre réduit vient au contact du talon d'appui 17 et opère un pliage du becquet de sertissage 7 qui referme la rainure de sertissage 10 jusqu'à son angle de sertissage ; la première aile fonctionnelle 8 vient se disposer en fin de pliage en position sensiblement symétrique de la seconde aile fonctionnelle 14, constituant avec cette dernière la rainure fonctionnelle. La bande circulaire 43 de diamètre plus élevé vient au contact du becquet 25 et réalise, par une légère pression, un pliage complémentaire de ce becquet.

La seconde roue de sertissage 41, disposée à l'opposé de la roue 40, possède sur son pourtour deux bandes circulaires à faible écart de diamètre. L'un 44 de diamètre légèrement supérieur vient au contact du becquet de sertissage 11 du profilé interne et réalise le sertissage définitif de celui-ci en refermant la rainure 13 à son angle de sertissage. L'autre bande circulaire 45, de diamètre légèrement inférieur, vient au contact du becquet de sertissage 26 du profilé externe et réalise, par une légère pression, un pliage complémentaire de ce becquet.

Il convient de souligner que, au cours de cette opération, le profilé externe 2 qui est le moins résistant puisque dépourvu de cage, ne subit que de faibles pressions, et ne subit aucun risque de cintrage.

Les figures 10a et 10b illustrent la dernière phase de sertissage, au cours de laquelle le profilé externe 2 est à son tour serti de façon définitive. Aucun risque de cintrage de ce profilé externe n'est à craindre au cours de cette phase : en effet, d'une part, le sertissage de ce profilé externe est exécuté en trois phases de façon très progressive, d'autre part, dans cette troisième phase, ce profilé externe se trouve rigidifié par les barrettes de jonction 3 qui sont déjà serties sur le profilé interne 1. Cette phase est mise en oeuvre par un processus analogue aux précédents, au moyen de deux roues de sertissage 46 et 47, entraînées en synchronisation et situées à un poste de travail aval par rapport aux postes d'exécution des deux autres phases. La figure 10a montre ces roues 46 et 47 supposées en position écartée avant réglage, et la figure 10b les montre en position de travail à une distance calibrée des profilés.

La première roue de sertissage 46, située du côté de l'aile fonctionnelle 8, possède sur son pourtour deux bandes circulaires de diamètres différents 48 et 49. L'une 48, de diamètre réduit, se trouve en regard du talon d'appui 17 du profilé interne sans contact avec celui-ci. L'autre 49 vient au contact du becquet de sertissage 25 du profilé externe et opère un pliage de celui-ci vers la barrette de jonction 3 tel que la rainure de sertissage correspondante 29 se referme jusqu'à son angle de sertissage.

La seconde roue de sertissage 47 disposée à l'opposé possède sur son pourtour deux bandes de sertissage à faible écart de diamètre 50 et 51. L'une 50, de diamètre légèrement inférieur se trouve en regard du becquet de sertissage 11 du profilé interne sans contact avec celui-ci. L'autre 51, de diamètre légèrement supérieur, vient au contact du becquet de sertissage 26 du profilé externe et opère un pliage de celui-ci vers la barrette de jonction 3 tel que la rainure de sertissage correspondante 30 se referme jusqu'à son angle de sertissage. Dans cette phase, le profilé externe subit un sertissage définitif, sans déformation sensible du profilé interne déjà serti.

Au cours des trois phases de sertissage, les becquets de sertissage 7, 11, 25, 26 et la première aile fonctionnelle 8 qui prolonge le becquet 7 ont subi un déplacement angulaire autour de la zone de pliage située au pied de chaque becquet, d'un angle compris entre 15° et 25° (en l'exemple égal à 20°). Le retour 18 de l'aile fonctionnelle subit une légère déformation angulaire au cours des deux premières phases, et la valeur de correction de l'angle δ initial lui permet de se retrouver dans une position sensiblement orthogonale à l'extension 16.

Après sertissage, on soumet de préférence le profilé composite à une opération finale de calibrage qui est illustrée aux figures 11a et 11b. Le profilé est amené à se déplacer en regard d'une roue de calibrage 52 présentant sur son pourtour une bande circulaire 53 au contact du retour 18 de l'aile fonctionnelle de façon à calibrer à 90° l'angle entre ledit retour et l'extension 16. A l'opposé, une roue de contrepression 54 vient en appui contre la face opposée du profilé interne. Il convient de noter que cette opération ne fait subir que des pressions très réduites au profilé interne, permettant d'obtenir une rainure fonctionnelle de forme précise. L'arrondi 19 facilite le calibrage en favorisant le cas échéant un faible déplacement angulaire du retour 18.

La figure 12 représente le profilé composite obtenu par le procédé de l'invention. Les mêmes références que précédemment ont été utilisées à cette figure.

Ce profilé composite comprend deux profilés métalliques 1 et 2 reliés par deux barrettes telles que 3 en polyamide serties sur les deux profilés. Le profilé interne 1 qui est destiné à se placer vers l'intérieur du bâtiment comprend une cage 4 pour équerre, une rainure fonctionnelle simple 15 sur une face, une aile porte-joint 5 en saillie par rapport à ladite face, et une rainure de parclose 6 sur la face opposée. La rainure fonctionnelle 15, de section générale rectangulaire, est délimitée par :
. une première aile fonctionnelle 8 formée par une extension 16 du becquet de sertissage 7 et par un seul retour 18 (un talon d'appui 17 ayant servi à la fabrication étant disposé au dos de l'extension 16),
. une seconde aile fonctionnelle 14 dotée d'un retour 22 symétrique de retour 18.

La rainure fonctionnelle 15 est apte à assurer le guidage d'organes sur un seul niveau et s'étend à la fois, au droit du profilé interne 1 et au droit des barrettes de jonction 3, en raison du déport de la première aile fonctionnelle.

Le profilé externe 2 qui est destiné à se placer vers l'extérieur du bâtiment, comprend une paroi 23 et une aile porte-joint 24 située en opposition de l'aile porte-joint 5 par rapport à la zone centrale du profilé composite.

Un tel profilé composite présente une dimension transversale compacte (selon la direction extérieur-intérieur du bâtiment), tout en possédant une rainure fonctionnelle résistante, de forme précise et de dimensions adaptées pour y loger des organes standards classiques.

Le profilé composite précité peut en particulier être utilisé pour former un montant ou une traverse de cadre d'ouvrant. La figure 13 illustre un angle de cadre d'ouvrant réalisé par assemblage de deux profilés composites tels que décrits. En l'exemple, une tringle coulissante 55 est logée dans la rainure fonctionnelle du montant en vue du déplacement d'un organe de verrouillage 56 appelé à être fixé à l'extrémité de cette tringle.

La figure 14 représente un autre mode de réalisation de profilé composite fabriqué par le même procédé que précédemment décrit.

Le profilé interne comporte une cage pour équerre 57, une rainure fonctionnelle double 58 sur une face et une rainure de parclose 66 sur la face opposée. La rainure fonctionnelle est, dans cet exemple, délimitée par :
. une première aile fonctionnelle 59 formée par une extension 60 du becquet de sertissage et par deux retours 61 et 62 sur cette extension (avec comme précédemment le talon d'appui au dos de l'extension),
. une seconde aile fonctionnelle 63 dotée de deux retours 64 et 65 symétriques des retours 61 et 62.

La rainure 58 ainsi formée présente deux logements superposés permettant le guidage d'organes sur deux niveaux. Comme précédemment, la première aile fonctionnelle 59 qui la délimite est déportée au droit des barrettes de jonction, ce qui permet d'obtenir un profilé composite compact.

Le profilé externe comporte une paroi 67 dotée, d'un côté et de l'autre, d'ailes porte-joints 68 et 69.

Les deux barrettes de jonction du mode de réalisation décrit sont serties de la même façon que précédemment sur les profilés interne et externe.

Un tel profilé composite peut en particulier être utilisé pour former un montant de battement central d'un cadre d'ouvrant comme l'illustre la figure 15. La rainure fonctionnelle double permet de loger des organes fonctionnels sur deux niveaux, par exemple une tringle coulissante de verrouillage 70 dans le logement de fond et le pied d'une paumelle 71 dans le logement du dessus.

## Revendications

1. Profilé composite de menuiserie, comprenant (a) un premier profilé métallique, dit profilé externe (1), en alliage extrudable, doté sur une face d'au moins une rainure de sertissage (10, 13) délimitée par des becquets (7, 9 ; 11, 12), (b) un second profilé métallique, dit profilé interne (2), en alliage extrudable, doté sur une face d'au moins une rainure de sertissage (29, 30) délimitée par des becquets (25, 27 ; 26, 28), ce profilé interne comprenant une cage tubulaire (4) et présentant une épaisseur transversale supérieure à celle du profilé externe pour recevoir les organes fonctionnels de la menuiserie, (c) et au moins une barrette de jonction (3), sertie dans les rainures de sertissage des profilés interne et externe de façon à constituer un ensemble indéformable, la ou lesdites barrettes de jonction (3) étant en un matériau à faible conductivité thermique en vue de réaliser une coupure thermique entre les deux profilés métalliques (1, 2), ledit profilé composite étant caractérisé en ce que :
- le profilé interne adapté pour recevoir les organes fonctionnels de la menuiserie possède au moins un becquet (7) qui est prolongé par une aile, dite première aile fonctionnelle (8), déportée sur une face du profilé composite vers les barrettes de jonction (3),
- le profilé interne est pourvu, sur cette face, d'une seconde aile fonctionnelle (14) située en regard de la première aile fonctionnelle, et séparée de celle-ci d'une distance (R) correspondant à la dimension des organes fonctionnels de menuiserie,
- la première aile fonctionnelle (8) et la seconde aile fonctionnelle (14) sont conformées pour délimiter une rainure fonctionnelle (15) de largeur -R- en vue du guidage des organes fonctionnels de menuiserie, ladite rainure fonctionnelle s'étendant au droit de la cage tubulaire du profilé interne (1) et au droit des barrettes de jonction (3).

2. Profilé composite selon la revendication 1, caractérisé en ce que la première aile fonctionnelle (8) du profilé interne est formée par une extension (16) du becquet selon un plan sensiblement orthogonal à la face du profilé composite et par au moins un retour (18) porté par ladite extension et orienté vers la seconde aile fonctionnelle (14), l'extension précitée portant un talon d'appui (17) à l'opposé dudit retour.

3. Profilé composite selon la revendication 2, caractérisé en ce que la première aile fonctionnelle (8) comprend un seul retour (18) sur son extension, la seconde aile fonctionnelle (14) étant dotée d'un retour symétrique (22) en vue de délimiter une rainure fonctionnelle simple (15) pour le guidage d'un ou d'organes sur un seul niveau.

4. Profilé composite selon la revendication 2, caractérisé en ce que la première aile fonctionnelle (59) comprend deux retours (61, 62) sur son extension, la seconde aile fonctionnelle (63) étant dotée de deux retours symétriques (64, 65) en vue de délimiter une double rainure fonctionnelle pour le guidage d'organes sur deux niveaux.

5. Profilé composite -selon l'une des revendications 1, 2, 3 ou 4, dans lequel :
- le profilé interne (1) et le profilé externe (2) sont en alliage d'aluminium extrudé et comprennent chacun deux rainures de sertissage (10, 13 ; 29, 30) en forme de queue d'aronde,
- deux barrettes de jonction (3) en polyamide sont serties dans les rainures de sertissage desdits profilés par des bourrelets d'extrémité (32).

6. Profilé composite de menuiserie selon la revendication 5, destiné à former un montant ou une traverse de cadre d'ouvrant, dans lequel :
- le profilé interne (1) comprend une cage (4) pour équerre, une rainure fonctionnelle simple (15) sur une face, une aile porte-joint (5) en saillie par rapport à ladite face et une rainure de parclose (6) sur la face opposée,
- le profilé externe (2) comprend une aile porte-joint (24) située en opposition de l'aile porte-joint (5) du profilé interne par rapport à la zone centrale du profilé composite.

7. Profilé composite de menuiserie selon la revendication 5, destiné à former un montant de battement central d'un cadre d'ouvrant, dans lequel :
- le profilé interne comprend une cage pour équerre (57), une rainure fonctionnelle double (58) sur une face et une rainure de parclose (66) sur la face opposée,
- le profilé externe comprend deux ailes porte-joints (68, 69) s'étendant d'un côté et de l'autre dudit profilé.

8. Procédé de fabrication d'un profilé composite de menuiserie conforme à l'une des revendications 1 à 7, du type dans lequel on sertit au moins une barrette de jonction (3) en un matériau à faible conductivité thermique dans des rainures de sertissage (10, 13, 29, 30) de deux profilés métalliques, interne (1) et externe (2), en alliage extrudable, ledit procédé étant caractérisé en ce qu'on réalise par extrusion un profilé interne de départ dans lequel une première aile fonctionnelle (8) destinée à délimiter une rainure fonctionnelle (15) est disposée dans le prolongement d'un becquet de sertissage en position -inclinée vers une seconde aile fonctionnelle (14) délimitant ladite rainure et en ce que, lors du sertissage dudit becquet, on redresse la première aile fonctionnelle (8) pour la disposer en position symétrique de la seconde aile fonctionnelle (14).

9. Procédé de fabrication selon la revendication 8, caractérisé en ce que l'on combine les opérations suivantes :
(a) on réalise par extrusion un profilé interne de départ (1) présentant les caractéristiques suivantes :
. au moins une rainure de sertissage (10) est bordée par un becquet de sertissage (7) prolongé par une première aile fonctionnelle (8) portant un talon d'appui (17) du côté extérieur,
. ledit becquet et ladite aile présentent une position angulaire telle que l'angle d'ouverture (α) de la rainure de sertissage est supérieur à son angle d'ouverture en position sertie et que l'aile (8) se trouve inclinée vers la seconde aile fonctionnelle définie ci-après,
. une seconde aile fonctionnelle (14) est située sur le profilé interne en regard de la première aile fonctionnelle, de façon à permettre de constituer une rainure fonctionnelle (15) entre la première et la seconde aile fonctionnelle,
(b) on réalise par extrusion un profilé externe de départ (2) présentant au moins une rainure de sertissage (29, 30) bordée par un becquet de sertissage (25, 26) ayant une position angulaire telle que l'angle d'ouverture de ladite rainure de sertissage est supérieur à son angle d'ouverture en position sertie,
(c) on réalise un moletage (31) à l'entrée des rainures de sertissage des profilés interne et externe,
(d) on met en place entre les profilés interne (1) et externe (2) la ou les barrettes de jonction (3), chaque barrette comprenant à ses deux extrémités des bourrelets (32) qui sont insérés dans les rainures de sertissage des profilés,
(e) on opère le sertissage de chaque barrette de jonction en au moins trois phases :
(1) amorce de sertissage : on amène le becquet de sertissage (7) et la première aile fonctionnelle (8) du profilé interne (1) à plier vers la barrette de jonction (3) par une pression exercée sur le talon d'appui (17) de façon à refermer partiellement la rainure de sertissage (10) dudit profilé interne et à réduire l'inclinaison de la première aile fonctionnelle (8), et simultanément on amène le becquet de sertissage (25) du profilé externe à plier vers la barrette de jonction par une pression exercée sur ledit becquet de façon à refermer partiellement la rainure de sertissage dudit profilé externe,
(2) sertissage définitif du profilé interne : on réalise une opération analogue à l'opération (1) mais avec une pression plus élevée sur le talon d'appui (17) du profilé interne de façon à obtenir un pliage de son becquet de sertissage (7) tel que la rainure de sertissage (10) dudit profilé interne se referme jusqu'à son angle de sertissage, la première aile fonctionnelle (8) venant se disposer en fin de pliage en position sensiblement symétrique de la seconde aile fonctionnelle (14) de façon à constituer la rainure fonctionnelle (15),
(3) sertissage définitif du profilé externe : on amène le becquet de sertissage (25) du profilé externe à plier vers la barrette par une nouvelle pression exercée sur ledit becquet telle que la rainure de sertissage dudit profilé externe se referme jusqu'à son angle de sertissage.

10. Procédé de fabrication selon la revendication 9, caractérisé en ce qu'on réalise à l'entrée de chaque rainure de sertissage, un moletage (31) plus important du côté du becquet de sertissage appelé à être replié.

11. Procédé de fabrication selon l'une des revendications 9 ou 10, caractérisé en ce que les trois phases de sertissage sont exécutées au moyen de roues de sertissage présentant, chacune, sur leur pourtour, deux bandes circulaires de diamètres différents, chaque roue étant positionnée de façon que sa bande de diamètre réduit soit disposée en regard du talon d'appui (17) du profilé interne, et que son autre bande, de diamètre plus élevé, soit disposée en regard du becquet de sertissage (25) du profilé externe.

12. Procédé de fabrication selon la revendication 11, caractérisé en ce que :
- on réalise par extrusion un profilé interne de départ (1) présentant deux rainures de sertissage (10, 13), l'une bordée par un simple becquet de sertissage (11), l'autre bordée par un becquet de sertissage (7) prolongé par la première aile fonctionnelle (8) portant le talon d'appui (17),
- on réalise par extrusion un profilé externe de départ (2) présentant deux rainures de sertissage (29, 30), chacune bordée par un simple becquet de sertissage (25, 26),
- on met en place entre les profilés deux barrettes de jonction (3), en vue d'obtenir un ensemble profilé prêt au sertissage,
- on opère le sertissage des deux barrettes de jonction en trois phases successives :
(1) amorce de sertissage : on amène l'ensemble profilé à se déplacer entre deux roues de sertissage (33, 34) entraînées en synchronisation :
. une première roue (33) à deux bandes circulaires de diamètres différents (37, 38), venant l'une au contact du talon d'appui (17) du profilé interne (bande de diamètre réduit), l'autre au contact du becquet de sertissage (25) du profilé externe (bande de diamètre plus élevé),
. une seconde roue (34) disposée à l'opposé de la première et possédant sur son pourtour une bande circulaire uniforme (39), venant au contact des becquets de sertissage (11, 26) du profilé interne et du profilé externe,
. lesdites première et seconde roues étant disposées à une distance calibrée de l'ensemble profilé pour opérer l'amorce de sertissage par pression sur les trois becquets de sertissage et sur le talon d'appui,
(2) sertissage définitif du profilé interne : on amène ensuite l'ensemble profilé à se déplacer entre deux autres roues de sertissage (40, 41) entraînées en synchronisation :
. une première roue (40) à deux bandes circulaires de diamètres différents (42, 43), venant l'une au contact du talon d'appui (17) du profilé interne (bande de diamètre réduit), l'autre au contact du becquet de sertissage (25) du profilé externe (bande de diamètre plus élevé),
. une seconde roue (41) disposée à l'opposé de la première et possédant sur son pourtour deux bandes circulaires à faible écart de diamètre (44, 45), l'une de diamètre légèrement supérieur venant au contact du becquet de sertissage (11) du profilé interne, l'autre de diamètre légèrement inférieur venant au contact du becquet de sertissage (26) du profilé externe,
. lesdites première et seconde roues étant disposées à une distance calibrée de l'ensemble profilé pour opérer, d'une part, le sertissage définitif du profilé interne par pression sur son talon d'appui et sur son becquet de sertissage opposé, d'autre part, un sertissage complémentaire du profilé externe par une pression réduite sur ses becquets de sertissage,
(3) sertissage définitif du profilé externe : on amène ensuite l'ensemble profilé à se déplacer entre deux autres roues du sertissage (46, 47) entraînées en synchronisation :
. une première roue (46) à deux bandes circulaires de diamètres différents (48, 49), disposées l'une en regard du talon d'appui (17) du profilé interne, l'autre au contact du becquet de sertissage (25) du profilé externe,
. une seconde roue (47) (disposée à l'opposé de la première et possédant sur son pourtour deux bandes de sertissage à faible écart de diamètre (50, 51), l'une de diamètre légèrement inférieur disposée en regard du becquet de sertissage (11) du profilé interne, l'autre de diamètre légèrement supérieur venant au contact du becquet de sertissage (26) du profilé externe,
. lesdites première et seconde roues étant disposées à une distance calibrée de l'ensemble profilé pour opérer le sertissage définitif du profilé externe par pression sur ses becquets de sertissage, sans déformation sensible du profilé interne.

13. Procédé de fabrication selon la revendication 12, caractérisé en ce que le profilé interne et le profilé externe de départ (1, 2) sont extrudés de sorte que chacune de leurs rainures de sertissage présente une forme de queue d'aronde, le becquet de sertissage de chaque rainure formant angle d'ouverture avec le fond de la rainure compris entre 70° et 80°, le sertissage étant réalisé de façon à refermer cet angle d'une valeur ε comprise entre 15° et 25°.

14. Procédé de fabrication selon l'une des revendications 8 à 13, caractérisé en ce que le profilé interne de départ (1) est extrudé de façon que sa première aile fonctionnelle (8) soit constituée par une extension (16) du becquet de sertissage et par un retour (18) formant entre eux un angle de 90° augmenté d'une valeur de correction inférieure à 5°, en vue d'obtenir après sertissage un angle sensiblement droit entre ladite extension et ledit retour.

15. Procédé de fabrication selon la revendication 14, caractérisé en ce que, après sertissage, on soumet le profilé composite à une opération finale de calibrage de sa première aile fonctionnelle (8) en amenant le profilé à se déplacer en regard d'une roue de calibrage (52) présentant sur son pourtour une bande circulaire (53) au contact du retour (18) de la première aile fonctionnelle de façon à calibrer à 90° l'angle entre ledit retour et l'extension du becquet.

## Patentansprüche

1. Verbundprofil für einen Rahmen, das (a) ein erstes, sogenanntes äußeres, Metallprofil (1) aus einer extrudierbaren Legierung umfaßt, das auf einer Seite zumindest eine Fassungsnut (10, 13) aufweist, die durch Wülste (7, 9; 11, 12) begrenzt ist, (b) ein zweites, sogenanntes inneres, Metallprofil (2) aus einer extrudiebaren Legierung, das auf einer Seite zumindest eine Fassungsnut (29, 30) aufweist, die durch Wülste (25, 27; 26, 28) begrenzt ist, wobei dieses innere Metallprofil einen rohrförmigen Käfig (4) umfaßt und eine Querdicke aufweist, die größer als der des äußeren Metallprofils ist, um die Funktionsglieder des Rahmens aufnehmen zu können, und (c) zumindest eine Verbindungsleiste (3), die in den Fassungsnuten des inneren und äußeren Profils eingefasst wird um eine nicht deformierbare Einheit zu gestalten, wobei die eine oder mehrere Verbindungsleisten (3) aus einem mit einer geringeren Wärmeleitfähigkeit Material gebildet sein, damit eine Wärmesperre zwischen den beiden Metallprofilen (1, 2) erreicht wird, und wobei das Verbundprofil dadurch gekennzeichnet ist, daß:
- das innere, zur Aufnahme den Funktionsglieder des Rahmens angepaßte Profil zumindest einen Wulst (7) aufweist, der mit einem sogenannten ersten Funktionssteg (8) verlängert ist, der auf einer Seite des Profils in Richtung zu den Verbindungsleisten (3) versetzt ist,
- das innere Profil auf dieser Seite einen zweiten Funktionssteg (14) aufweist, der gegenüberliegend dem ersten Funktionssteg angeordnet ist und der von diesem mit einem Abstand (R), der der Dimension des Funktionssteges entspricht, getrennt ist,
- der erste Funktionssteg (8) und der zweite Funktionssteg (14) so ausgebildet sein, daß sie eine eine Breite -R- aufweisende Funktionsnut (15) begrenzen für das Führen den Funktionsglieder des Rahmens, wobei die Funktionsstege im Bereich des rohrförmigen Käfiges des inneren Profils (1) und im Bereich den Verbindungsleisten (3) erstreckt.

2. Verbundprofil gemäß Anspruch 1, dadurch gekennzeichnet, daß der erste Funktionssteg (8) des inneres Profils aus einer längs einer zur Seite des Verbundprofils etwa senkrechten Ebene verlaufenden Verlängerung (16) des Wulstes gebildet ist, sowie aus zumindest einem seitlichen Vorsprung (18), der durch die Verlängerung getragen ist und zum zweiten Funktionssteg (14) gerichtet ist, wobei die obengenannte Verlängerung einen dem seitlichen Vorsprung gegenüberliegenden Abstützschuh (17) trägt.

3. Verbundprofil gemäß Anspruch 2, dadurch gekennzeichnet, daß der erste Funktionssteg (8) einen einzigen seitlichen Vorsprung (18) auf seiner Verlängerung trägt, wobei der zweite Funktionssteg (14) einen symetrisch angeordneten seitlichen Vorsprung (22) aufweist, zur Begrenzung einer einzigen Funktionsnute (15) zum Führen eines oder mehreren Glieder auf einem einzigen Niveau.

4. Verbundprofil gemäß Anspruch 2, dadurch gekennzeichnet, daß der erste Funktionssteg (59) zwei seitlichen Vorsprünge (61, 62) auf seiner Verlängerung trägt, wobei der zweite Funktionssteg (63) zwei symetrisch angeordneten seitlichen Vorsprünge (64, 65) aufweist, zur Begrenzung einer zweifachen Funktionsnute (15) zum Führen eines oder mehreren Glieder auf zwei Niveau.

5. Verbundprofil gemäß einem den Ansprüchen 1, 2, 3 oder 4, wobei:
- das innere Profil (1) und das äußere Profil (2) aus einer Aluminiumlegierung extrudiert sind, und die beide zwei schwalbenschwanzförmige Fassungsnute (10, 13; 29, 30) aufweisen, und
- zwei Verbindungsleiste (3) aus Polyamid durch Endwülste (32) in den Fassungsnuten der Profile eingefasst werden.

6. Verbundprofil für einen Rahmen gemäß Anspruch 5, zur Bildung eines Holmes oder eines Querbalkens eines Flügelrahmens, wobei:
- das innere Profil (1) einen für eine Winkelstütze vorgesehenen Käfig (4) aufweist, sowie eine eine einzige, auf einer Seite angeordnete Funktionsnute (15), einen eine Dichtung tragenden, von dieser Seite hervorstehenden Steg (5) und eine auf der gegenüberliegenden Seite angeordnete Nute (6) für eine Glashalteleiste,
- das äußere Profil (2) einen eine Dichtung tragenden Steg (24) umfaßt, der relativ zum mittleren Bereich des Verbundprofils, gegenüberliegend dem eine Dichtung tragenden Steg (5) angeordnet ist.

7. Verbundprofil fur einen Rahmen gemäß Anspruch 5, zur Bildung einen mittleren Holm eines Flügelrahmens, wobei:
- das innere Profil einen für eine Winkelstütze vorgesehenen Käfig (57) aufweist, sowie eine zweifache auf einer Seite angeordnete Funktionsnute (58) und eine auf der gegenüberliegenden Seite angeordnete Nute (66) für eine Glashalteleiste,
- das äußere Profil zwei eine Dichtung tragenden, auf den beiden Seiten des Profils erstreckenden Stege (68, 69) umfaßt.

8. Verfahren zur Herstellung eines Verbundprofils für einen Rahmen gemäß einem den Ansprüchen 1 bis 7, von der Art in welcher zumindest eine Verbindungsleiste (3) aus einem wenig wärmeleitfähigen Material in Fassungsnuten (10, 13; 29, 30) von zwei Metallprofilen aus einem extrudierbaren Material, nämlich einem inneren Profil (1) und einem äußeren Profil (2), eingefasst wird, wobei das Verfahren dadurch gekennzeichnet ist, daß ein inneres Ausgangprofil mittels Extrusion hergestellt wird, in welchem ein erster Funktionssteg (8) zur Begrenzung einer Funktionsnute (15) in der Verlängerung eines Fassungswulstes zu einem zweiten, diese Nute begrenzenden Funktionssteg (14) geneigt angeordnet ist, und daß, während der Fassung dieses Wulstes, der erste Funktionssteg (8) so ausgerichtet wird, das er in einer zum zweiten Funktionssteg (14) symmetrischen Lage angeordnet wird.

9. Herstellungsverfahren gemäß Anspruch 8, dadurch gekennzeichnet, daß die folgende Stufe kombiniert werden:
(a) ein inneres Ausgangprofil (1) wird hergestellt, das die folgende Merkmale aufweist:
• zumindest eine Fassungsnute (10) wird mit einem Fassungswulst (7) gebordelt, der mit einem ersten Funktionssteg (8) verlangt wird, der einen Abstützschuh (17) auf der äußeren Seite trägt
• dieser Wulst und dieser Steg eine solche Winkellage aufweisen, daß der Öffnungswinkel (α) der Fassungsnute größer ist als deren Öffnungswinkel in der eingefassten Lage, und daß der Steg (8) zum zweiten, hierunter bestimmten Funktionssteg geneigt wird,
• ein zweiter Funktionssteg (14) wird dem ersten Funktionssteg gegenüberliegend auf dem inneren Profil angeordnet zur Ausbildung einer Funktionsnute (15) zwischen den ersten und zweiten Funktionsstegen,
(b) eine äußeres Ausgangprofil (2) wird extrudiert, das zumindest eine mit einem Fassungswulst (25, 26) begrenzte Fassungsnute (29, 30) aufweist, die eine solche Winkellage aufweist, daß der Öffnungswinkel dieser Fassungsnute größer ist als deren Öffnungswinkel in der eingefasste Lage,
(c) eine Rändelung (31) wird am Eintritt den Fassungsnuten des inneren bzw. äußeren Profils ausgeführt,
(d) zwischen den inneren (1) und äußeren (2) Profile wird bzw. werden die einzige bzw. mehreren Verbindungsleiste bzw. Verbindngsleisten (3) positioniert, wobei jede Leiste auf seinen beiden Enden Wülste (32) aufweist, die in den Fassungsnuten den Profile eingefasst werden,
(e) die Fassung jeder Verbindungsleiste wird in zumindest drei Stufe ausgeführt:
(1) Anfang der Fassung: der Fassungswulst (7) sowie der erste Funktionssteg (8) des inneren Profils (1) werden mittels eines Druckes auf dem Abstützschuh (17) zur Verbindungsleiste (3) so geneigt, daß die Fassungsnute (10) dieses inneren Profils teilgeschliesst, wird, und die Neigung des ersten Funktionsstegs (8) verringert wird, und der Fassungswulst (25) des äußeren Profils wird gleichzeitig mittels eines Druckes auf diesem Wulst zur Verbindungsleiste so geneigt, daß die Fassungsnute dieses äußeren Profils teilgeschliesst wird,
(2) dauernde Fassung des inneren Profils: eine zur ersten Stufe (1) gleichartige Stufe wird ausgeführt, dennoch mit einem Druck auf dem Abstützschuh (17) des inneren Profils, der so verstärkt wird, daß eine solche Neigung dessen Fassungswulstes (7) ergibt, daß die Fassungsnute (10) dieses inneren Profils bis zum Fassungswinkel verschliesst wird, wobei der erste Funktionsstege (8) in einer zum zweiten Funktionssteg (14) etwa symmetrischen Lage am Ende der Neigung kommt, damit die Funktionsnute (15) ausgebildet werden kann,
(3) dauernde Fassung des äußeren Profils: der Fassungswulst (25) des äußeren Profils wird zur Leiste geneigt, nämlich mittels eines erneuten Druckes auf dem Wulst, damit die Fassungsnute des äußeren Profils bis zum Fassungswinkel verschliesst wird.

10. Herstellungsverfahren gemäß Anspruch 9, dadurch gekennzeichnet, daß eine vergleichsweise größere Rändelung (31) auf der zu neigen Seite des Wulstes am Eintritt jeder Verbindungsleiste gebildet wird.

11. Herstellungsverfahren gemäß einem den Ansprüchen 9 oder 10, dadurch gekennzeichnet, daß die drei Fassungsstufen mittels Fassungsräder ausgeführt werden, die jeweils um dessen Rändern zwei kreisförmigen Bänder mit einem verschiedenen Durchmesser aufweisen, wobei jedes Rad so positioniert wird, daß dessen Band mit einem geringeren Durchmesser dem Abstützschuh (17) des inneren Profils gegenüberliegend positioniert wird, wobei dessen anderes Band mit einem vergrößerten Durchmesser dem Fassungswulst (25) des äußeren Profils gegenüberliegend positioniert wird.

12. Herstellungsverfahren gemäß Anspruch 11, dadurch gekennzeichnet, daß:
- ein inneres Ausgangprofil (1) mit zwei Fassungsnuten (10, 13) extrudiert wird, von denen die eine mit einem einfachen Fassungswulst (11), und die andere mit einem durch den ersten, den Abstützschuh (17) tragenden Funktionssteg (8) verlängerten Fassungswulst (7) begrenzt wird,
- ein äußeres Ausgangprofil (2) mit zwei jeweils einen einfachen Fassungswulst (25, 26) aufweisenden Fassungsnuten (29, 30) extrudiert wird,
- zwei Verbindungsleiste (3) zwischen der Profile so positioniert werden, daß eine profilierte, zur Fassung bereite Einheit ergeben werden kann,
- die Fassung der beiden Verbindungsleisten in drei Stufen ausgeführt wird, nämlich:
(1) Anfang des Fassung: die profilierte Einheit wird zwischen zwei synchron angetriebenen Fassungsräder (33, 34) gefördert, nämlich:
• ein erstes Rad (33) mit zwei umlaufenden kreisförmigen Bändern (37, 38) mit verschiedenen Durchmessern, von denen das eine in Berührung mit dem Abstützschuh (17) des inneres Profils (Band mit einem geringeren Durchmesser) und das andere in Berührung mit dem Fassungswulst (25) des äußeres Profils (Band mit einem vergrößerten Durchmesser) kommt,
• ein zweites, dem ersten Rad gegenüberliegendes Rad (34) mit einem einzigen, einförmigen umlaufenden Band (39), das in Berührung mit den Fassungswülsten (11, 26) des inneres Profils bzw. des äußeres Profils kommt,
• wobei die erste und zweite Räder auf, einem kalibrierten Abstand zur profilierten Einheit angeordnet werden, damit der Anfang der Fassung mittels eines Druckes auf den drei Fassungswülsten und dem Abstützschuh ausgeführt werden kann,
(2) dauernde Fassung des inneres Profils: die profilierte Einheit wird dann zwischen zwei anderen, synchron angetriebenen Fassungsräder (40, 41) gefördert, nämlich:
• ein erstes Rad (40) mit zwei umlaufenden kreisförmigen Bändern (42, 43) mit verschiedenen Durchmessern, von denen das eine in Berührung mit dem Abstützschuh (17) des inneres Profils (Band mit einem geringeren Durchmesser) und das andere in Berührung mit dem Fassungswulst (25) des äußeres Profils (Band mit einem vergrößerten Durchmesser) kommt,
• ein zweites, dem ersten Rad gegenüberliegendes Rad (41) mit zwei umlaufenden kreisförmigen Bändern (44, 45) mit geringfügig verschiedenen Durchmessern, von denen das eine, mit einem geringfügig vergrößerten Durchmesser, in Berührung mit dem Fassungswulst (11) des inneres Profils, und das andere, mit einem geringfügig kleineren Durchmesser, in Berührung mit dem Fassungswulst (26) des äußeres Profils kommt,
• wobei die erste und zweite Räder auf einem kalibrierten Abstand zur profilierten Einheit angeordnet werden, damit einerseits die dauernde Fassung des inneres Profils mittels eines Druckes auf dem Abstützschuh und dem gegenüberliegenden Fassungswulst, und andererseits eine ergänzende Fassung des äußeres Profils mittels eines verringertes Druckes auf seinen Fassungswülsten ausgeführt werden können,
(3) dauernde Fassung des äußeres Profils: die profilierte Einheit wird dann zwischen zwei anderen, synchron angetriebenen Räder (46, 47) gefördert, nämlich:
• ein erstes Rad (46) mit zwei umlaufenden kreisförmigen Bändern (48, 49) mit verschiedenen Durchmessern, von denen das eine dem Abstützschuh (17) des inneres Profils gegenüberliegend und das andere in Berührung mit dem Fassungswulst (25) des äußeres Profils angeordnet werden,
• ein zweites, dem ersten Rad gegenüberliegendes Rad (47), mit zwei umlaufenden kreisförmigen Bändern (50, 51) mit geringfügig verschiedenen Durchmessern, von denen das eine, mit einem geringfügig verringerten Durchmesser, dem Fassungswulst (11) des inneres Profils gegenüberliegend angeordnet, und das andere, mit einem geringfügig größeren Durchmesser, in Berührung mit dem Fassungswulst (26) des äußeres Profils kommen,
• wobei die erste und zweite Räder auf einem kalibrierten Abstand zur profilierten Einheit angeordnet werden, damit die dauernde Fassung des äußeres Profils mittels eines Druckes auf dessen Fassungswülsten ausgeführt werden kann, ohne daß das innere Profil wesentlich deformiert wird.

13. Herstellungsverfahren gemäß Anspruch 12, dadurch gekennzeichnet, daß das innere und äußere Ausgangprofil (1, 2) so extrudiert werden, daß jede dessen Fassungsnuten schwalbenschwanzförmig ausgebildet werden, wobei der Fassungswulst jeder Nute mit dem Boden der Nute einen Öffnungswinkel einschliesst, der zwischen 70° und 80° beträgt, wobei die Fassung so ausgeführt wird, daß dieser Winkel mit einem Wert ε, der zwischen 15° und 25°, verringert wird.

14. Herstellungsverfahren gemäß einem den Ansprüchen 10 bis 13, dadurch gekennzeichnet, daß das innere Ausgangprofil (1) so extrudiert wird, daß sein erster. Funktionssteg (8) durch eine Verlängerung (16) des Fassungswulstes sowie durch einen seitlichen Vorsprung (18) die zwischen ihnen einen Winkel von 90° umschliessen, der mit einem kleineren als 5° Korrekturwert vergrößert wird, um nach der Fassung einen wesentlich senkrechten Winkel zwischen der Verlängerung und der Vorsprung zu erreichen.

15. Herstellungsverfahren gemäß Anspruch 14, dadurch gekennzeichnet, daß nach der Fassung, das Verbundprofil einem Endverarbeitung, nämlich einer Eichung seiner ersten Funktionssteges (8) ausgesetzt, wobei das Profil gegenüber einem Eichungsrad (52) gefördert wird, das ein umlaufendes kreisförmiges Band (53) aufweist, das in Berührung mit dem Vorsprung (18) des ersten Funktionssteges anliegt, damit der Winkel zwischen dem Vorsprung und der Verlängerung des Wulstes auf 90° kalibriert wird.

## Claims

1. A composite profile for a frame, comprising (a) a first so-called external metal profile (1) in an alloy able to be extruded, having on one face at least one insertion groove (10, 13) bordered by beads (7, 9; 11, 12), (b) a second so-called internal metal profile (2) in an alloy able to be extruded, having on one face at least one insertion groove (29, 30) bordered by beads (25, 27; 26, 28), said internal profile comprising a tubular chamber (4) and having a cross-section the thickness of which is thicker than the thickness of the external profile, for receiving the functional members of the frame, and (c) at least one connection tongue (3) which is inserted in the insertion grooves of said internal and external profiles, whereby an assembly is formed which is not likely to be distorted, wherein the at least one connection tongue (3) is made of a low thermal conductivity material in order to provide a thermal break between both metal profiles (1, 2), said composite profile being characterized in that:
- said external profile adapted to house the functional members of the frame has at least one bead (7) extending into a so-called first functional wall section (8) which is offset towards said connection tongues (3) on one face of the profile,
- said internal profile has, on said face of the profile, a second functional wall section (14) positioned opposite said first functional wall section and spaced apart therefrom by a distance (R) which corresponds to the size of the functional members of the frame,
- said first (8) and second (14) functional wall sections have a shape which defines a functional groove (15) with a width -R-, for guiding the functional members of the frame, said functional groove extending in the region of the tubular chamber of said internal profile (1) and connection tongues (3).

2. The composite profile according to claim 1, characterized in that said first functional wall section (8) of said internal profile is formed of an extension (16) of said bead in a plane substantially orthogonal to the face of the composite profile and of at least one side protrusion (18) carried by said extension and directed towards said second functional wall section (14), said extension carrying a support shoe (17) opposed to said side protrusion.

3. The composite profile according to claim 2, characterized in that said first functional wall section (8) comprises one single side protrusion (18) on the extension thereof, said second functional wall section (14) having one symmetrical side protrusion (22) for defining a single functional groove (15) for guiding one or more members on one single level.

4. The composite profile according to claim 2, characterized in that said first functional wall section (59) comprises two side protrusions (61, 62) on the extension thereof, said second functional wall section (63) having two symmetrical side protrusions (64, 65) for defining a double functional groove for guiding members on two levels.

5. The composite profile according to one of the claims 1, 2, 3 or 4, wherein:
- said internal (1) and external (2) profiles are made of an extruded aluminium alloy and both comprise two dovetailed insertion grooves (10, 13; 29, 30),
- a pair of connection tongues (3) made of polyamide are inserted in the insertion grooves of said profiles through their terminal beads (32).

6. The composite profile according to claim 5, for forming an upright or cross-member for a wing frame, wherein:
- said internal profile (1) comprises a chamber (4) for an angle bracket, one single functional groove (15) on one face, one gasket-carrying wall section (5) projecting from said face and one glazing gasket groove (6) on the opposed face,
- said external profile (2) comprises a gasket carrying wall section (24) lying opposite the gasket-carrying wall section (5) on the internal profile as related to the middle region of the composite profile.

7. Composite profile for a frame according to claim 5, for forming a middle upright of a wing frame, wherein:
- the internal profile comprises a chamber for an angle bracket (57), a double functional groove (58) on one face and a glazing gasket groove (66) on the opposed face,
- the external profile comprises a pair of gasket carrying wall sections (68, 69) extending on both sides of said profile.

8. A method for manufacturing a composite profile for a frame according to one of the claims 1 to 7, of the type in which at least one connection tongue (3) made of a low thermal conductivity material is inserted into insertion grooves (10, 13; 29, 30) of a pair of metal profiles, namely internal (1) and external (2) profiles, made of an alloy able to be extruded, said method being characterized in that a starting internal profile is made by an extrusion process, one first functional wall section (8) of which, is positioned in the prolongation of an insertion bead for defining an functional groove (15), whereby said first functional wall section is tilted towards a second functional wall section (14) defining said groove, and in that said first functional wall section (8) is, while said bead is inserted, lifted to be positioned in a position symmetrical to said second functional wall section (14).

9. The manufacturing method according to claim 8, characterized in that it combines the following steps:
(a) a starting internal profile (1) is made by an extrusion process, said starting internal profile having the following characteristics:
• at least one insertion groove (10) is flanged with an insertion bead (7) protruding to form a first functional wall section (8) which carries a support shoe (17) on the external side thereof,
• said bead and said wall section have an angular position which is such that the angle of aperture (α) of the insertion groove is greater than the angle of aperture thereof in the inserted position, and that the wall section (8) is tilted towards the second functional wall section as defined herebelow,
• a second functional wall section (14) is positioned on the internal prcfile opposite the first functional wall section, in order to fcrm a functional groove (15) between said first and second functional wall section,
(b) a starting external profile (2) is made by an extrusion process, whereby said starting external profile has at least one insertion groove (29, 30) which is flanged witch an insertion bead (25, 26) having an angular position such that the angle of aperture of said insertion groove is greater than the angle of aperture thereof in the inserted position,
(c) the mouths of the insertion grooves of said internal and external profiles are knurled (31),
(d) the at least one connection tongue (3) are positioned between said internal (1) and external (2) profiles, each tongue comprising, at both ends thereof, beads (32) which are inserted into the insertion grooves of the profiles,
(e) the insertion of each connection tongue is performed in at least three steps:
(1) initial insertion: the insertion bead (7) and the first functional wall section (8) of the internal profile (1) are caused to bend towards the connection tongue (3), by means of a pressure acting on the support shoe (17), for partially closing the insertion groove (10) of said internal profile and reduce the inclination of the first functional wall section (8), and the insertion bead (25) of the external profile is simultaneously caused to bend towards the connection tongue, by means of a pressure acting on said bead, for partially closing the insertion groove cf said external profile,
(2) permanent insertion of the internal profile: a step similar to step (1) is performed, but with a higher pressure on the support shoe (17) of the internal profile, for bending the insertion bead (7) thereof in such an amount that the insertion groove (10) of said internal profile is closed to the insertion angle thereof, whereby by the end of the bending step, the first functional wall section (8) is caused to be positioned substantially symmetrical to the second functional wall section (14), for forming said functional groove (15),
(3) permanent insertion of the external profile: the insertion bead (25) of the external profile is caused to bend towards the tongue by means of a renewed pressure acting on said bead, such that the insertion groove of said external profile is closed to the insertion angle thereof.

10. The manufacturing method according to claim 9, characterized in that a more accentuate knurling (31) is performed at the entrance of each insertion groove on the side of the bead which is to be bent.

11. The manufacturing process according to one of the claims 9 or 10, characterized in that the three insertion steps are performed by means of insertion rollers, each having a pair of circumferential linings of a different diameter around the periphery thereof, each roller being positioned such that the smaller diameter lining thereof is positioned opposite the support shoe (17) of the internal profile and that the other lining thereof, of a larger diameter, is positioned opposite the insertion bead (25) of the external profile.

12. The manufacturing process according to claim 11,. characterized in that:
- a starting internal profile (1) is made by an extrusion process, whereby said starting internal profile has a pair of insertion grooves (10, 13) of which one is flanged with a simple insertion bead (11) and the other is flanged with an insertion bead (7) protruding to form the first functional wall section (8) which carries the support shoe (17),
- a starting external profile (2) is made by an extrusion process, whereby said starting internal profile has a pair of insertion grooves (29, 30) each flanged with a simple insertion bead (25, 26),
- a pair of connection tongues (3) are positioned between the profiles for obtaining a profiled assembly ready for the insertion step,
- the insertion of the pair of connection tongues is performed in three successive steps:
(1) initial insertion: the profile assembly is caused to move between a pair of insertion rollers (33, 34) driven in a synchronised manner:
• a first roller (33) having a pair of linings (37, 38) of a different diameter, of which one lining engages the support shoe (17) of the internal profile (small diameter lining) and the other lining engages the insertion bead (25) of the external profile (large diameter lining),
• a second roller (34) positioned opposite the first roller and having a uniform circumferential lining (39) engaging the respective insertion beads (11, 26) of the internal and external profiles,
• said first and second rollers being positioned at a calibrated distance from the profiled assembly, for performing the initial insertion by means of a pressure acting on the three insertion beads and the support shoe,
(2) permanent insertion of the internal profile: the profiled assembly is then caused to move between an additional pair of rollers (40, 41) driven in a synchronized manner:
• a first roller (40) having a pair of linings (42, 43) of a different diameter, of which one lining engages the support shoe (17) of the internal profile small diameter lining) and the other lining engages the insertion bead (25) of the external profile (large diameter lining),
• a second roller (41) positioned opposite the first roller and having a pair of circumferential linings (44, 45) with slightly differing diameters, of which the first lining has a slightly larger diameter and engages the insertion bead (11) of the internal profile, and the second lining has a slightly smaller diameter and engages the insertion bead (26) of the external profile,
• said first and second rollers being positioned at a calibrated distance from the profiled assembly for performing the permanent insertion of the internal profile by means of a pressure acting on the support shoe thereof and the opposed insertion bead, as well as a complementary insertion of the external profile by means of a reduced pressure acting on the insertion beads thereof,
(3) permanent insertion of the external profile: the profiled assembly is then caused to move between an additional pair of rollers (46, 47) driven in a synchronized manner:
• a first roller (46) having a pair of linings (48, 49) of a different diameter, of which one lining is positioned opposite the support shoe (17) of the internal profile and the other lining engages the insertion bead (25) of the external profile,
• a second roller (47) positioned opposite the first roller and having around the periphery thereof a pair of circumferential linings (50, 51) with slightly differing diameters, of which the first lining has a slightly smaller diameter and engages the insertion bead (11) of the internal profile, and the second lining has a slightly larger diameter and engages the insertion bead (26) of the external profile,
• said first and second rollers being positioned at a calibrated distance from the profiled assembly, for performing the permanent insertion of the external profile by means of a pressure acting on the insertion beads thereof without substantially distorting the internal profile.

13. The manufacturing process according to claim 12, characterized in that the starting internal and external profiles (1, 2) are extruded such that each of the insertion grooves thereof has a dovetailed shape, the insertion bead of each groove forming an angle of aperture in the range between 70° and 80° with the bottom of the groove, and the insertion is performed such that said angle is caused to be narrowed by an amount ε which is in the range between 15° and 25°.

14. The manufacturing method according to one of the claims 8 to 13, characterized in that the starting internal profile (1) is extruded such that the first functional wall section (8) is formed by an extension (16) of the insertion bead and a side protrusion (18), both forming between them an angle of 90° which is increased with a correction amount smaller than 5°, in order to obtain a substantally right angle between said extension and said side protrusion once the insertion is completed.

15. The manufacturing method according to claim 14, characterized in that once the insertion is completed, the composite profile is subjected to a final step of calibrating the first functional wall section (8) thereof by means of causing the profile to move opposite a calibration roller (52) having around the periphery thereof a circumferential lining (53) engaging the side protrusion (18) of the first functional wall section, for calibrating the angle between said side protrusion and the extension of the bead at 90°.
